# EUROPÄISCHE PATENTANMELDUNG

(11) **EP 4 464 936 A1**
(43) Veröffentlichungstag der Anmeldung: **20.11.2024**
(21) Anmeldenummer: 24172028.3
(22) Anmeldetag: 23.04.2024
(51) Int. Cl.: F21V 21/02, F21V 17/16, F21V 17/18

(54) **BEFESTIGUNGSANORDNUNG ZUM BEFESTIGEN EINER LEUCHTBAUGRUPPE SOWIE BELEUCHTUNGSVORRICHTUNG MIT MINDESTENS EINER DERARTIGEN BEFESTIGUNGSANORDNUNG**

(30) Priorität: 24.04.2023 DE 102023110440
(71) Anmelder: H4X e.U., 8055 Graz (AT)
(72) Erfinder: Hierzer, Andreas, 8010 Graz (AT)
(74) Vertreter: Isarpatent

(57) **Zusammenfassung**

Die Erfindung betrifft eine Befestigungsanordnung (1, 1a; 1', 1a') zum Befestigen einer Leuchtbaugruppe (2; 2'; 2") in einem langgestreckten, an einer Längsseite (10) offenen Schienenprofil (3). Die Befestigungsanordnung weist eine Rasteinrichtung (17) auf, die dafür eingerichtet ist, zum Halten der Leuchtbaugruppe rastend in das Schienenprofil einzugreifen. Ferner weist die Befestigungsanordnung eine Blockieranordnung (30; 30') auf, welche in eine Freigabekonfiguration bringbar ist, in der der Eingriff der Rasteinrichtung (17) in das Schienenprofil durch Überwinden einer elastischen Kraftwirkung der Rasteinrichtung herbeiführbar und lösbar ist, und in eine Blockierkonfiguration bringbar ist, in der die Blockieranordnung (30; 30') das Lösen des Eingriffs gegen die elastische Kraftwirkung verhindert. Die Blockieranordnung umfasst ein Betätigungselement (9; 9'), das in einem Zustand, in dem die Befestigungsanordnung die in das Schienenprofil eingesetzte Leuchtbaugruppe in diesem hält, durch eine Bedienerperson betätigbar ist. Die Blockieranordnung (30; 30') ist jeweils mittels eines Betätigens des Betätigungselements (9; 9') durch Drücken desselben in die Freigabekonfiguration und die Blockierkonfiguration bringbar. Weiterhin bezieht sich die Erfindung auf eine Beleuchtungsvorrichtung (100; 100'; 100") mit einem langgestreckten, an einer Längsseite (10) offenen Schienenprofil (3), einer Leuchtbaugruppe (2; 2'; 2") und mindestens einer derartigen Befestigungsanordnung (1, 1a; 1', 1a').

## Beschreibung

### GEBIET DER ERFINDUNG

Die Erfindung betrifft das Gebiet der Beleuchtungsvorrichtungen, beispielsweise zu Beleuchtungszwecken in Gebäuden. Hierbei betrifft die Erfindung insbesondere das Gebiet der Profilleuchten und/oder Profil- oder Schienenleuchtensysteme. Die Erfindung bezieht sich auf eine Befestigungsanordnung zum Befestigen einer Leuchtbaugruppe in einem langgestreckten, an einer Längsseite offenen Schienenprofil, sowie auf eine Beleuchtungsvorrichtung mit einem Schienenprofil, einer Leuchtbaugruppe und einer derartigen Befestigungsanordnung.

### TECHNISCHER HINTERGRUND

Profilleuchten und Profilleuchtensysteme sind bereits vorgeschlagen worden. Bei herkömmlichen Profilleuchten oder Profilleuchtensystemen ist häufig beispielsweise vorgesehen, dass Leuchteinsätze fest mit einem Profil verbaut zu einer Baustelle, wo die Montage erfolgen soll, geliefert werden. Gängigerweise werden derartige Leuchteinsätze mit einem in diesem Profil verbauten oder sich außerhalb des Profils befindlichen Konverter oder Betriebsgerät verkabelt. Falls die Leuchteinsätze auf der Baustelle nachträglich in das Profil eingefügt werden sollen, ist bei den herkömmlichen Bauweisen das Verkabeln zudem umständlich.

Auch Schienenleuchtensysteme mit in eine Schiene einsetzbaren Leuchteinsätzen sind bereits bekannt.

### ZUSAMMENFASSUNG DER ERFINDUNG

Vor diesem Hintergrund ist es eine Aufgabe der Erfindung, die Montage und Demontage von Leuchteinsätzen oder Leuchtbaugruppen in Profilen, zum Beispiel zur Erstellung einer Profilleuchte oder einer Beleuchtungsvorrichtung basierend auf einem Profil- oder Schienenleuchtensystem, einfacher und flexibler möglich zu machen.

Erfindungsgemäß wird diese Aufgabe durch eine Befestigungsanordnung mit den Merkmalen des Anspruchs 1 und/oder durch eine Beleuchtungsvorrichtung mit den Merkmalen des Anspruchs 13 gelöst.

Demgemäß wird eine Befestigungsanordnung zum Befestigen einer Leuchtbaugruppe in einem langgestreckten, an einer Längsseite offenen Schienenprofil vorgeschlagen.

Die Befestigungsanordnung weist hierbei eine Rasteinrichtung auf, welche dafür eingerichtet ist, zum Halten der Leuchtbaugruppe rastend in das Schienenprofil einzugreifen.

Ferner weist die Befestigungsanordnung eine Blockieranordnung auf, welche in eine Freigabekonfiguration und in eine Blockierkonfiguration bringbar ist. In der Freigabekonfiguration ist der Eingriff der Rasteinrichtung in das Schienenprofil durch Überwinden einer elastischen Kraftwirkung der Rasteinrichtung herbeiführbar und lösbar. In der Blockierkonfiguration verhindert die Blockieranordnung das Lösen des Eingriffs gegen die elastische Kraftwirkung. Insbesondere kann die Blockieranordnung in der Blockierkonfiguration zudem das Herbeiführen des Eingriffs der Rasteinrichtung verhindern.

Die Blockieranordnung umfasst hierbei ein Betätigungselement, das in einem Zustand, in dem die Befestigungsanordnung die in das Schienenprofil eingesetzte Leuchtbaugruppe in diesem hält, durch eine Bedienerperson betätigbar ist, wobei die Blockieranordnung jeweils mittels eines Betätigens des Betätigungselements durch Drücken desselben in die Freigabekonfiguration und die Blockierkonfiguration bringbar ist.

Ferner wird eine Beleuchtungsvorrichtung mit einem langgestreckten, an einer Längsseite offenen Schienenprofil, einer Leuchtbaugruppe und mindestens einer erfindungsgemäßen Befestigungsanordnung vorgeschlagen. Die Leuchtbaugruppe ist hierbei in das Schienenprofil eingesetzt und die Rasteinrichtung der Befestigungsanordnung greit zum Halten der Leuchtbaugruppe rastend in das Schienenprofil ein.

Eine der Erfindung zu Grunde liegende Idee besteht darin, dass auf diese Weise die Leuchtbaugruppe nach Art eines Einsatzes oder "insets" vom Monteur schnell, einfach und flexibel, insbesondere an beliebig wählbarer Stelle entlang eines bereits installierten Schienenprofils, eingesetzt werden kann. Insbesondere kann in einem ersten Montageschritt die Leuchtbaugruppe einfach und unkompliziert in das Schienenprofil eingefügt und durch rastenden Eingriff der Rasteinrichtung bereits an diesem befestigt werden, ohne dass die Bediener- oder Monteursperson in diesem ersten Schritt weitere Handgriffe tätigen muss. Die Montage ist somit, gerade etwa bei längeren Leuchtbaugruppen, stark erleichtert, zumal die Leuchtbaugruppe nach dem Einsetzen bereits selbsttätig hält. Eine abschließende Fixierung wird dann durch einfaches Drücken auf das Betätigungselement bewirkt. Insbesondere bei Arbeiten im Deckenbereich oder über Kopfhöhe ist ein einfaches Eindrücken eines oder mehrerer Betätigungselementes/e, das bei mehreren Befestigungsanordnungen an einer Leuchtbaugruppe problemlos nacheinander erfolgen kann, sehr komfortabel. In analoger Weise kann die Blockierung einfach und problemlos bei Bedarf zum Entnehmen der Leuchtbaugruppe aus dem Schienenprofil wieder gelöst werden.

Vorteilhafte Ausgestaltungen und Weiterbildungen der Erfindung ergeben sich aus den Unteransprüchen sowie aus der Beschreibung unter Bezugnahme auf die Figuren der Zeichnung.

In einer Ausgestaltung ist das Betätigungselement zum Betätigen desselben durch die Bedienerperson mittels Ausübens einer Druckkraft auf das Betätigungselement entlang einer Richtung, die im Wesentlichen parallel zu einer Tiefenrichtung des Schienenprofils ist, verschiebbar. Das Betätigen ist somit in einfacher und intuitiver Weise möglich.

Insbesondere ist das Betätigungselement durch die Bedienerperson werkzeuglos betätigbar. Die Betätigung ist somit besonders einfach und komfortabel möglich.

Insbesondere ist das Betätigungselement bei dem Betätigen gegen eine elastische Kraft verschiebbar. Auf diese Weise kann zum Beispiel einer ungewollten Betätigung entgegengewirkt werden und das Betätigungselement kann unbetätigt stets eine definierte Position einnehmen.

In einer Weiterbildung ist mittels mehrfachen Betätigens des Betätigungselements die Blockieranordnung abwechselnd in die Freigabekonfiguration und die Blockierkonfiguration überführbar ist. Ein einfacher und für die Bediener- oder Monteursperson leicht überschaubarer Weise kann somit zwischen Freigabe und Blockieren gewechselt werden.

Gemäß einer Ausgestaltung weist die Befestigungsanordnung einen Körper auf. Hierbei weist die Rasteinrichtung an dem Körper angeordnete Rastelemente auf, die dafür eingerichtet sind, jeweils eine entlang des Schienenprofils verlaufende Kante oder einen entlang des Schienenprofils verlaufenden Hinterschnitt des Schienenprofils rastend zu hintergreifen. Auf diese Weise kann die Leuchtbaugruppe zuverlässig an dem Schienenprofil gehalten werden, wobei insbesondere auch eine flexible Positionierung der Leuchtbaugruppe entlang des Schienenprofils ermöglicht wird.

In einer Ausgestaltung sind die Rastelemente jeweils um eine Schwenkachse, die im Wesentlichen parallel zu einer Längsrichtung des Schienenprofils verläuft, vorzugsweise elastisch schwenkbar. Auf diese Weise kann die Herstellung der Befestigungsanordnung noch weiter vereinfacht werden.

In einer Ausgestaltung sind die Rastelemente an gegenüberliegenden Seiten des Körpers vorgesehen, wobei mittels der Rastelemente an gegenüberliegenden Seiten des Schienenprofils in dem Schienenprofil vorgesehene Kanten oder Hinterschnitte hintergreifbar sind. Hierbei ist in der Blockierkonfiguration der Blockieranordnung ein Lösen jedes der Rastelemente jeweils von der Kante oder dem Hinterschnitt verhindert. Auf diese Weise gelingt eine zuverlässige Befestigung, zudem kann ein ungewolltes Lösen der Rastelement zuverlässig unterbunden werden. Insbesondere können hierbei mindestens zwei Rastelemente an den gegenüberliegenden Seiten des Körpers vorgesehen sein.

In einer Ausgestaltung sind die Rastelemente jeweils mit dem Körper einstückig elastisch bewegbar verbunden. Dies trägt zu einer einfachen Herstellbarkeit der Befestigungsanordnung bei.

Gemäß einer Weiterbildung weist die Blockieranordnung ein verschiebbar geführtes Blockierelement auf. Hierbei befindet sich das Blockierelement in der Freigabekonfiguration in einer ersten Verschiebeposition, in der die Rastelemente für das Herbeiführen oder Lösen des Eingriffs in das Schienenprofil jeweils gegen die elastische Kraftwirkung bewegbar sind. Ferner befindet sich bei dieser Weiterbildung das Blockierelement in der Blockierkonfiguration in einer zweiten Verschiebeposition, in der das Blockierelement die Bewegung der Rastelemente für das Herbeiführen oder Lösen des Eingriffs in das Schienenprofil jeweils gegen die elastische Kraftwirkung verhindert oder einen Weg der Bewegung der Rastelemente begrenzt. Somit kann ein einfacher Aufbau und zugleich eine zuverlässige Blockierwirkung auf die Rastelemente erreicht werden.

In einer Ausgestaltung ist mit den Rastelementen jeweils ein Vorsprung verbunden, der auf einer einem Innenbereich des Körpers zugewandten inneren Seite des Rastelements vorgesehen ist. Die auf der inneren Seite der Rastelemente vorgesehenen Vorsprünge sind hierbei einander zugewandt. Das Blockierelement ist hierbei derart verschiebbar, dass das Blockierelement in der Blockierkonfiguration im Wesentlichen zwischen den Vorsprüngen angeordnet ist. Durch Verschieben des Blockierelements können somit zum Beispiel zwei Rastelemente gemeinsam gegen eine ungewollte Bewegung gegen die elastische Kraftwirkung blockiert bzw. die Bewegung der Rastelemente in der Weise hinreichend eingeschränkt werden, dass das Herbeiführen oder Lösen des Eingriffs in das Schienenprofil verhindert wird. Auch dies kann dazu beitragen, den Aufbau der Befestigungsanordnung weiter zu vereinfachen und zugleich eine zuverlässige Befestigung der Leuchtbaugruppe zu erzielen. Ferner kann diese Ausgestaltung zu einem guten Schutz der Blockieranordnung gegen äußere Einwirkung und zu deren mechanisch stabiler Gestaltung und Blockierwirkung beitragen.

Bei einer Weiterbildung sind das Betätigungselement und das Blockierelement entlang einer gemeinsamen Verschiebeachse verschiebbar angeordnet. Hierbei weist die Blockieranordnung ferner eine durch das Betätigen des Betätigungselements entlang der Verschiebeachse verschiebbare und schrittweise um die Verschiebeachse drehbare Hülse auf, wobei die Hülse in Richtung der Verschiebeachse abschnittsweise zwischen für einen Kontakt mit der Hülse vorgesehenen Flächen des Betätigungselements und des Blockierelements angeordnet ist. Bei dieser Weiterbildung ist die Hülse in der Freigabekonfiguration in einer ersten Position entlang der Verschiebeachse und in der Blockierkonfiguration in einer zweiten, von der ersten verschiedenen Position entlang der Verschiebeachse relativ zu dem Körper abgestützt. Somit können mit Hilfe dieser beiden Abstütz- oder Ruhepositionen der Hülse zwei Verschiebepositionen des Blockierelements für die Freigabe- bzw. Blockierkonfiguration implementiert werden. Wie im Falle eines Kugelschreibers ermöglicht bei dieser Weiterbildung die Nutzung der schrittweise drehbaren Hülse die Realisierung der beiden Ruhepositionen abwechselnd durch mehrfaches Drücken des Betätigungselements in der gleichen Richtung.

Insbesondere weist in einer Ausgestaltung das Betätigungselement einen Kopplungsabschnitt auf, der sich durch eine Öffnung in dem Blockierelement erstreckt und das Blockierelement abschnittsweise hintergreift. Auf diese Weise kann eine formschlüssige Verbindung zur Übertragung einer Kraft in einer Richtung zwischen Blockier- und Betätigungselement hergestellt werden.

Insbesondere kann sich der Kopplungsabschnitt durch ein hohles Inneres der Hülse erstrecken.

Gemäß einer Ausgestaltung weist das Betätigungselement eine stirnseitige Betätigungsfläche und einen der Betätigungsfläche benachbarten Umfangsflächenabschnitt auf. Hierbei ist der Umfangsflächenabschnitt in der Blockierkonfiguration verdeckt. Insbesondere kann der Umfangsflächenabschnitt als eine Signalfläche und/oder mit einer Warnfarbe ausgebildet sein. Auf diese Weise kann die Verschiebeposition des Betätigungselements in der Freigabe- und Blockierkonfiguration vorteilhaft dazu genutzt werden, die Monteurs- oder Bedienerperson darüber zu informieren, ob die Rasteinrichtung unter Überwindung der elastischen Kraft von dem Schienenprofil gelöst bzw. der Eingriff beim Einsetzen herbeigeführt werden kann, mit anderem Worten, ob die Rasteinrichtung blockiert ist oder nicht. Somit kann vorteilhaft noch besser verhindert werden, dass die Betätigung bei der Montage vergessen wird.

In einer Weiterbildung weist Befestigungsanordnung einen Führungsabschnitt für das Betätigungselement auf. Das Schienenprofil, in welchem die Leuchtbaugruppe mittels der Befestigungsanordnung befestigbar ist, ist hierbei an der offenen Längsseite durch eine einsetzbare Abdeckung zumindest bereichsweise derart verschließbar, dass die Abdeckung den Führungsabschnitt sichtseitig verdeckt. Ferner ist bei dieser Weiterbildung vorgesehen, dass das Betätigungselement in der Freigabekonfiguration aus dem Führungsabschnitt hervorsteht und/oder das Betätigungselement in der Blockierkonfiguration mit einer zu der Abdeckung gewandten Seite des Führungsabschnitts im Wesentlichen bündig ist. Somit kann zum Beispiel eine gute Betätigbarkeit, ein ästhetisches Aussehen der Beleuchtungsvorrichtung, und zugleich eine wirkungsvolle Warnfunktion des Betätigungselements durch dessen Hervorstehen erreicht werden. Es wird somit insbesondere vermieden, dass die Abdeckung angebracht wird, bevor die Blockieranordnung in die Blockierkonfiguration gebracht und somit die Leuchtbaugruppe gegen unbeabsichtigtes Lösen gesichert ist.

Gemäß einer anderen Ausgestaltung ist vorgesehen, dass das Betätigungselement in der Freigabekonfiguration von einer Sichtseite eines Gehäuses oder eines Reflektors oder einer Reflektoranordnung der Leuchtbaugruppe außenseitig hervorsteht und/oder dass das Betätigungselement in der Blockierkonfiguration mit einer sichtseitigen Gehäuseoberfläche oder einer sichtseitigen Oberfläche einer Reflektorkomponente der Leuchtbaugruppe im Wesentlichen bündig ist. Auf diese Weise kann wiederum ein guter Signaleffekt für die Monteurs- oder Bedienerperson erreicht und diese darauf hingewiesen werden, dass das Betätigungselement zur abschließenden Fixierung der Leuchtbaugruppe zu betätigen ist. Die Bündigkeit in der Blockierkonfiguration wiederum ermöglicht ein sauberes, ästhetisches Aussehen einer Beleuchtungsvorrichtung nach abschließender Fixierung der Leuchtbaugruppe.

Gemäß einer Weiterbildung ist die Befestigungsanordnung für die mechanische Kopplung mit der Leuchtbaugruppe mit dieser verrastbar ausgestaltet. Somit kann die mechanische Kopplung mit der Leuchtbaugruppe auf einfache, zeitsparende und zuverlässige Weise erreicht werden.

Insbesondere kann die Befestigungsanordnung mit einem Gehäusebauteil oder einem profilförmigen Träger- und/oder Reflektorbauteil oder einer mit LED-Einrichtungen versehenen Leiterplatte der Leuchtbaugruppe mechanisch koppelbar, insbesondere verrastbar, sein. Dies kann zu einem einfachen Aufbau einer Beleuchtungsvorrichtung beitragen.

Beispielsweise kann vorgesehen sein, dass die Befestigungsanordnung dafür eingerichtet ist, entgegengesetzte Längskanten des Gehäusebauteils oder Träger- oder Reflektorbauteils oder entgegengesetzte Längsränder der Leiterplatte rastend zu hintergreifen.

Bei einer Ausgestaltung weist der Körper der Befestigungsanordnung einen wenigstens abschnittsweise U-artigen Querschnitt auf, wobei ein Abschnitt der Leuchtbaugruppe in einem Innenbereich der U-Form aufnehmbar ist. Dies ermöglicht vorteilhaft eine stabile und zuverlässige Aufnahme der Leuchtbaugruppe und Kopplung mit dieser. Ferner kann die Leuchtbaugruppe auf diese Weise beim Einsetzen in das Schienenprofil durch die Formgebung des Körpers geschützt und geführt werden, und die Ausrichtung der Leuchtbaugruppe im Schienenprofil kann mit Hilfe der U-artigen Form des Körpers stabilisiert werden.

Gemäß einer Weiterbildung ist ein Gehäuse oder ein Reflektor oder eine Reflektoranordnung der Leuchtbaugruppe auf einer Sichtseite mit einer Öffnung versehen, wobei das Betätigungselement in der Freigabekonfiguration durch die Öffnung außenseitig hervorsteht. Das Betätigungselement ist somit für dessen Betätigung gut zugänglich.

In einer Ausgestaltung der Beleuchtungsvorrichtung ist das Schienenprofil an der offenen Längsseite durch eine einsetzbare Abdeckung zumindest bereichsweise verschließbar oder zumindest bereichsweise verschlossen, wobei die eingesetzte Abdeckung das Betätigungselement abdeckt. Somit kann eine ästhetisch ansprechende Beleuchtungsvorrichtung erzielt werden. Zudem kann die Abdeckung dazu beitragen, die Lichtabstrahlung in gewünschter Weise zu beeinflussen, die Leuchtbaugruppe vor Schmutz und Staub zu schützen und unerwünschten Zugriff auf die Leuchtbaugruppe zu vermeiden.

Insbesondere kann die Abdeckung als ein separat in das Schienenprofil einsetzbares Stück sowie bereichsweise oder vollständig lichtdurchlässig ausgebildet sein.

In einer weiteren Ausgestaltung der Beleuchtungsvorrichtung sind in dem Schienenprofil zwei oder mehr Leuchtbaugruppen, insbesondere stirnseitig und vorzugsweise im Wesentlichen ohne Zwischenraum aneinander angrenzend, gehalten. Ferner erstreckt sich bei dieser Ausgestaltung die Abdeckung entlang einer Längsrichtung des Schienenprofils über mehr als eine der Leuchtbaugruppen hinweg. Somit gelingt es, mehrere Leuchtbaugruppen als Einsätze ("insets") insbesondere im Wesentlichen nahtlos aneinander zu reihen. Anschließend kann das Innere des Schienenprofils mit den aufgenommenen Einsätzen mit einer durchgehenden lichtdurchlässigen Abdeckung ("cover") abgedeckt werden und damit ein durchgehendes Lichtband erzeugt werden. Das erzeugte Lichtband kann beispielsweise mehrere Meter lang sein.

Bei einer anderen Ausgestaltung kann die Leuchtbaugruppe einen Reflektor oder eine Reflektoranordnung aufweisen.

In einer wiederum anderen Ausgestaltung kann die Leuchtbaugruppe einen oder mehrere ausrichtbare Strahler aufweisen.

In einer Ausgestaltung der Beleuchtungsvorrichtung ist an dem Schienenprofil, insbesondere im Bereich eines Grundes desselben, eine Leitereinrichtung zur Bereitstellung einer elektrischen Versorgungsspannung und/oder von Steuerungssignalen angeordnet. Bei dieser Ausgestaltung ist die Leuchtbaugruppe mit zwei oder mehr Befestigungsanordnungen zu einem Modul verbunden, und das Modul ist mittels der Befestigungsanordnungen in dem Schienenprofil gehalten. Hierbei ist mindestens eine der Befestigungsanordnungen zusammen mit einer Kontaktiereinrichtung als eine Einheit ausgebildet, und Leiter der Leitereinrichtung sind mittels der Kontaktiereinrichtung kontaktiert. Die Leuchtbaugruppe kann hierbei insbesondere Lichterzeugungseinrichtungen und ein Betriebsgerät, das zur Versorgung der Lichterzeugungseinrichtungen mit der Kontaktiereinrichtung gekoppelt ist, aufweisen. Eine derartige Beleuchtungsvorrichtung ist vorteilhaft einfach und flexibel zu montieren und zu versorgen. Beispielsweise kann das Schienenprofil vorab montiert und das Modul nachfolgend problemlos, insbesondere an beliebiger Stelle längs des Schienenprofils, eingesetzt werden. Eine Positionsanpassung in Längsrichtung des Schienenprofils kann ebenfalls ermöglicht werden und trägt zu einem flexiblen Aufbau bei.

Bei einer alternativen Ausgestaltung kann die Kontaktiereinrichtung von den Befestigungsanordnungen separat vorgesehen sein und hierbei beispielsweise als eine eigenständige Einheit mit der Leuchtbaugruppe verbunden oder zusammen mit dem Betriebsgerät als eine Einheit ausgebildet sein.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmalen der Erfindung. Insbesondere wird dabei der Fachmann auch Einzelaspekte als Verbesserungen oder Ergänzungen zu der jeweiligen Grundform der vorliegenden Erfindung hinzufügen.

Es versteht sich, dass die oben bezüglich der Befestigungsanordnung beschriebenen Ausgestaltungen und Weiterbildungen in analoger Weise auf die Beleuchtungsvorrichtung Anwendung finden können, und umgekehrt.

### INHALTSANGABE DER ZEICHNUNG

Die Erfindung wird nachfolgend anhand der in den Figuren der Zeichnungen angegebenen Ausführungsbeispiele näher erläutert. Es zeigen hierbei:
- Fig. 1: eine Explosionsansicht einer Beleuchtungsvorrichtung gemäß einem ersten Ausführungsbeispiel mit einem Schienenprofil, einer Leuchtbaugruppe, Befestigungsanordnungen und einer Abdeckung, perpektivisch von einer Sichtseite gesehen;
- Fig. 2: einen Teil der Beleuchtungsvorrichtung der Fig. 1 mit noch nicht eingesetzter Abdeckung, perspektivisch von der Sichtseite gesehen;
- Fig. 3: einen Teil einer Leuchtbaugruppe mit einer mit dieser gekoppelten Befestigungsanordnung gemäß dem ersten Ausführungsbeispiel, perspektivisch von der Sichtseite gesehen;
- Fig. 4: die zusammengebaute Beleuchtungsvorrichtung gemäß dem ersten Ausführungsbeispiel in einer stirnseitigen Ansicht;
- Fig. 5: die in Fig. 1 gezeigten Teile in einer stirnseitigen Ansicht;
- Fig. 6: eine rückseitige perspektivische Ansicht eines kurzen Abschnitts der bei dem ersten Ausführungsbeispiel vorgesehenen Leuchtbaugruppe mit der in Fig. 2 gezeigten Befestigungsanordnung;
- Fig. 7: die Situation der Fig. 6, wobei ein Deckelelement der Befestigungsanordnung zur Veranschaulichung weggelassen ist;
- Fig. 8: die in Fig. 6 und 7 gezeigte Befestigungsanordnung in rückseitiger perspektivischer Ansicht;
- Fig. 9: die Befestigungsanordnung der Fig. 6 bis 8 in einer anderen perspektivischen Ansicht, von einer Innenseite eines Körpers dieser gesehen;
- Fig. 10: eine Explosionsansicht der Befestigungsanordnung der Fig. 6 bis 8;
- Fig. 11: eine rückseitige perspektivische Ansicht eines anderen kurzen Abschnitts der bei dem ersten Ausführungsbeispiel vorgesehenen Leuchtbaugruppe mit einer weiteren Befestigungsanordnung;
- Fig. 12: einen Teil einer Beleuchtungsvorrichtung gemäß einem zweiten Ausführungsbeispielen in einer perspektivischen Ansicht von einer Sichtseite gesehen;
- Fig. 13: einen Teil einer Leuchtbaugruppe mit einer mit dieser gekoppelten Befestigungsanordnung gemäß dem zweiten Ausführungsbeispiel, perspektivisch von der Sichtseite, wobei eine Blockieranordnung der Befestigungsanordnung sich in einer Freigabekonfiguration befindet;
- Fig. 14: den Teil der Leuchtbaugruppe der Fig. 13, welche wie in Fig. 12 in einem Schienenprofil befestigt ist, wobei eine Blockieranordnung der Befestigungsanordnung sich in einer Blockierkonfiguration befindet;
- Fig. 15: einen anderen Teil der in dem Schienenprofil fixierten Leuchtbaugruppe der Fig. 14, wobei sich eine Blockieranordnung einer weiteren Befestigungsanordnung in einer Blockierkonfiguration befindet;
- Fig. 16: eine stirnseitige Ansicht einer Leuchtbaugruppe und mit dieser gekoppelter Befestigungsanordnungen gemäß dem zweiten Ausführungsbeispiel;
- Fig. 17: einen Teil einer Beleuchtungsvorrichtung gemäß einem dritten Ausführungsbeispiel in einer perspektivischen Ansicht von einer Sichtseite gesehen, wobei eine Leuchtbaugruppe in einem Schienenprofil mittels Befestigungsanordnungen gehalten ist und Blockieranordnungen der Befestigungsanordungen sich in einer Freigabekonfiguration befinden;
- Fig. 18: die Situation der Fig. 17, wobei sich die Blockieranordnungen in einer Blockierkonfiguration befinden;
- Fig. 19: eine Leuchtbaugruppe des dritten Ausführungsbeispiels mit den Befestigungsanordnungen sowie einer Kontaktiereinrichtung und einem Betriebsgerät;
- Fig. 20: ein Detail aus Fig. 18 zur Illustration einer Stellung eines Betätigungselements in der Blockierkonfiguration der Blockieranordnung;
- Fig. 21: ein Detail aus Fig. 17 zur Illustration einer Stellung eines Betätigungselements in der Freigabekonfiguration der Blockieranordnung
- Fig. 22: eine stirnseitige Ansicht der Leuchtbaugruppe der Fig. 19;
- Fig. 23: eine der bei dem zweiten und dritten Ausführungsbeispiel vorgesehenen Befestigungsanordnungen, in einer perspektivischen Ansicht von einer Innenseite eines Körpers dieser gesehen;
- Fig. 24: eine Explosionsansicht der Befestigungsanordnung der Fig. 23;
- Fig. 25: einige Bauteile der Befestigungsanordnung der Fig. 23 zur Illustration des Zusammenwirkens dieser;
- Fig. 26: eine perspektische Mittelschnittansicht eines Körpers der Befestigungsanordnung der Fig. 23;
- Fig. 27: einige Bauteile der Befestigungsanordnung der Fig. 23 im Mittelschnitt, für die Blockierkonfiguration der Blockieranordnung;
- Fig. 28: die Bauteile der Fig. 27 während des Überführens der Blockieranordnung von der Blockier- in die Freigabekonfiguration zu einem ersten Zeitpunkt;
- Fig. 29: die Bauteile der Fig. 27 zu einem späteren Zeitpunkt als Fig. 28;
- Fig. 30: die Bauteile der Fig. 27 zu einem späteren Zeitpunkt als Fig. 29;
- Fig. 31: die Bauteile der Fig. 27 zu einem noch späteren Zeitpunkt als Fig. 30, für die Freigabekonfiguration der Blockieranordnung;
- Fig. 32: in einer Stirnseitenansicht die Befestigungsanordnung aus Fig. 23 für die Freigabekonfiguration in Teilbild (a), während des Betätigens zum Erreichen des Blockierens in Teilbild (b) und in Blockierkonfiguration der Blockieranordnung in Teilbild (c);
- Fig. 33: die Situation der Fig. 32 (a) in Mittelschnitt der zusammengebauten Befestigungsanordnung;
- Fig. 34: die Situation der Fig. 32 (b) in Mittelschnitt der zusammengebauten Befestigungsanordnung; und
- Fig. 35: die Situation der Fig. 32 (c) in Mittelschnitt der zusammengebauten Befestigungsanordnung;

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren sind gleiche, funktionsgleiche und gleich wirkende Elemente, Merkmale und Komponenten - sofern nichts anderes angegeben ist - jeweils mit denselben Bezugszeichen versehen.

### BESCHREIBUNG VON AUSFÜHRUNGSBEISPIELEN

Fig. 1 zeigt einen Teil einer Beleuchtungsvorrichtung 100 gemäß einem ersten Ausführungsbeispiel, teilweise in Explosionsansicht. Die Beleuchtungsvorrichtung 100, im zusammengebauten Zustand in Fig. 4 gezeigt, weist ein langgestrecktes Schienenprofil 3 mit einer Längsrichtung 16, eine länglich ausgebildete Leuchtbaugruppe 2 und eine langgestreckte Abdeckung 50 auf. Die Beleuchtungsvorrichtung 100 kann Teil eines Profilleuchtensystems sein. Beispielsweise kann die Beleuchtungsvorrichtung 100 als ein durchgängiges Lichtband mit einer Länge, längs der Richtung 16, von mehreren Metern ausgebildet sein.

Das Schienenprofil 3 weist eine offene Längsseite 10 auf, die in einem montierten Zustand auf einer Sichtseite der Vorrichtung 100 angeordnet ist. Beispielsweise ist die offene Längsseite 10 einem Raum, der beleuchtet werden soll, zugewandt. Die offene Längsseite 10 kann eine Unterseite der montierten Vorrichtung 100 sein.

An der offenen Längsseite 10 kann das Profil 3 durch die Abdeckung 50 verschlossen werden, wobei die Abdeckung 50 separat in das Schienenprofil 3 einsetzbar ist und sowie bereichsweise oder bevorzugt vollständig lichtdurchlässig ausgebildet ist. Die Abdeckung 50 ist im ersten Ausführungsbeispiel auf deren innerer Seite entlang der Längsränder der Abdeckung 50 mit rippenförmigen Vorsprüngen versehen, die ein Einrasten in das Profil 3 zum Halten der Abdeckung 50 gestatten.

Eine Länge der Abdeckung 50 kann zum Beispiel im Wesentlichen einer Länge des Profils 3 entlang der Richtung 16 entsprechen, so dass die offene Seite 10 im Wesentlichen vollständig durch die Abdeckung 50 geschlossen ist. Durch die Abdeckung 50 erfolgt eine Abgabe von Licht, das durch die Leuchtbaugruppe 2 bereitgestellt wird, zum Zweck der Beleuchtung. Auch mehrere aneinandergereihte einzelne Abdeckungen 50 sind vorstellbar.

Während in Fig. 1 lediglich eine Leuchtbaugruppe 2 gezeigt ist, können innerhalb des Schienenprofils 3 beispielsweise zwei oder mehr im Wesentlichen gleichartige Leuchtbaugruppen 2 stirnseitig und im Wesentlichen ohne Zwischenraum aneinander angrenzend angeordnet sein. Die Abdeckung 50 kann sich in diesem Fall entlang der Längsrichtung 16 über mehrere Leuchtbaugruppen 2 hinweg erstrecken.

Im Querschnitt des Schienenprofils 3 ist dieses im Wesentlichen U-förmig mit Seitenwänden 3a, 3b und einem diese verbindenden Mittenabschnitt ausgebildet. An einem Grund des Schienenprofils 3, im Bereich des die Wände 3a, 3b koppelnden Mittenabschnitts, ist eine Leitereinrichtung 60 mit Leitern 61, die durch isolierende Trägerkörper gehalten sind, angeordnet. Die Leiter 61 sind zur Bereitstellung einer elektrischen Versorgungsspannung und von Steuerungssignalen vorgesehen.

Die Leuchtbaugruppe 2 ist bei dem ersten Ausführungsbeispiel als eine Einheit mit einer Leiterplatte 19, einem Betriebsgerät 70 sowie einem kanalartigen, profilförmigen Trägerbauteil 18 ausgebildet und mit zwei Befestigungsanordnungen 1 und 1a zu einem Modul ("inset") verbunden. In Varianten des Ausführungsbeispiels können mehr als zwei Befestigungsanordnungen 1 vorgesehen sein, wobei bei relativ geringer Länge der Leuchtbaugruppe 2 auch eine Ausführung mit nur einer Befestigungsanordnung 1 oder 1a vorstellbar ist. Die Befestigungsanordnung 1a, in Fig. 1 am rechten Ende des Moduls gezeigt, ist mit einer Kontaktiereinrichtung 62 gemeinsam als eine Einheit ausgebildet, siehe auch Fig. 11. Die Befestigungsanordnung 1, in Fig. 1 am linken Ende des Moduls gezeigt, ist in Längsrichtung 16 kürzer als die Anordnung 1a ausgebildet und beinhaltet keine Kontaktiereinrichtung.

Die Kontaktiereinrichtung 62 ist mit Kontaktelementen 63 ausgebildet, die bei einem Einsetzen des Moduls mit der Leuchtbaugruppe 2 in das Profil 3 mit den Leitern 61 jeweils in elektrisch leitenden Kontakt treten. Hierbei kontaktiert jedes Kontaktelement 63 einen der Leiter 61, wobei bei dem ersten Ausführungsbeispiel vier Leiter 61 und vier Kontaktelemente 63, zur Bereitstellung der Versorgungsspannung sowie eines DALI-Signals, vorgesehen sind. Im Einzelnen können in Fig. 2 die seitlich äußeren beiden Leiter 61 ein DALI-Signal heranführen, die inneren beiden Leiter Null und Phase einer Wechselspannungsversorgung, etwa in der Reihenfolge, von links nach rechts: DALI - Phase - Null - DALI. Die Leitereinrichtung 60 ist in einem im Deckenbereich montierten Zustand des Profils 3 in einem oberen Bereich desselben angeordnet.

Auf der langgestreckt ausgebildeten Leiterplatte 19 sind eine Vielzahl von LED-Einrichtungen 20, siehe etwa Fig. 2 und 3, sowie insbesondere zum Beispiel Leiterbahnen für den Betrieb der LED-Einrichtungen 20, vorgesehen.

Mittels der Kontaktiereinrichtung 62 ("feeder") werden die DALI-Signale sowie die Versorgungsspannung, bei der es sich beispielsweise um Netzspannung, etwa Wechselspannung mit einer Nennspannung zwischen 100 Volt und 240 Volt, insbesondere zwischen 220V und 240V, handeln kann, von der Leitereinrichtung 60 abgegriffen und an das Betriebsgerät 70 weitergeleitet, Fig. 11. Das Betriebsgerät 70 ist dafür eingerichtet, den abgegriffenen Wechselstrom bei Netzspannung in eine für den Betrieb der Leuchtbaugruppe 2, und insbesondere der LED-Einrichtungen 20 dieser, geeignete Spannung mit geeigneter Stromart zu konvertieren. Das Betriebsgerät 70 und die Kontakteinrichtung 62 sind rückseitig an dem Bauteil 18 angeordnet, insbesondere mit diesem verbunden.

Die Leiterplatte 19 ist in dem kanalartigen Bauteil 18 aufgenommen, das zudem in einigen Beispielen als Reflektor 18 zur Lenkung des durch die LED-Einrichtungen 20 im Betrieb emittierten Lichts in Richtung der offenen Seite 10 ausgebildet sein kann. Das Bauteil 18 kann insbesondere zudem als eine Art Gehäusebauteil für die Aufnahme der Leiterplatte 19 angesehen werden.

Mittels der Befestigungsanordnungen 1 und 1a ist die Leuchtbaugruppe 2 mit der Leiterplatte 19, dem Betriebsgerät 70 und dem Reflektor 18 in dem Schienenprofil 3 gehalten. Die Befestigungsanordnungen 1 und 1a der Beleuchtungsvorrichtung 100 sind hinsichtlich der Einrichtungen zum mechanischen Halten der Leuchtbaugruppe 2 im Schienenprofil 3 gleichartig ausgebildet und unterscheiden sich im Wesentlichen darin, dass die Anordnung 1a im Vergleich mit der Anordnung 1 zur Unterbringung der Kontaktiereinrichtung 62 vergrößert ist, siehe etwa Fig. 6 und 11.

Beim Zusammenbau der Vorrichtung 100 wird nach Anbringen des Schienenprofils 3, beispielsweise im Deckenbereich, die Baugruppe 2 mit den daran angeordneten Befestigungsanordnungen 1, 1a von der offenen Seite 10 her in das Schienenprofil 3 eingesetzt, wodurch die Leiter 61 durch die Kontaktelemente 63 kontaktiert werden. Bei vollständigem Einsetzen wird die Leuchtbaugruppe 2 in dem Profil 3 bereits selbsttätig gehalten, wie nachstehend beschrieben. Danach wird die Leuchtbaugruppe 2 abschließend fixiert, wie ebenfalls nachstehend erläutert, und die Abdeckung 50 eingesetzt.

Die Befestigungsanordnungen 1, 1a sind mit der Leuchtbaugruppe 2 durch Verrasten mechanisch gekoppelt, siehe Fig. 3-11. Hierbei ist die Befestigungsanordnung 1 mit einem Körper 4 mit einem im Wesentlichen U-artigen Querschnitt ausgebildet. Der Körper 4 ist beispielsweise aus einem Kunststoffmaterial gefertigt. Durch die U-Form des Körpers 4 mit Schenkeln 45 ist ein Innenbereich 44 des Körpers 4 gebildet, siehe etwa Fig. 9 und 10.

Das kanalartige Bauteil 18 mit der darin aufgenommenen Leiterplatte 19 wird von einem Rückseitenbereich 5 der Leuchtbaugruppe 2 her in einem Abschnitt derselben entlang der Längsrichtung 16 rückseitig übergriffen, siehe insbesondere Fig. 3 bis 7. Von einer Lichtabstrahlseite 6 der Leuchtbaugruppe 2, auf der die LED-Einrichtungen 20 auf der Leiterplatte 19 angeordnet sind, ist der Rückseitenbereich 5 abgewandt. Fig. 6, 7 zeigen die Rückseite 18r des Trägerbauteils 18.

Der übergriffene Abschnitt der Leuchtbaugruppe 2, und hierbei ein Längsabschnitt des Trägerbauteils 18, wird im Innenbereich 44 des Körpers 4 aufgenommen. Die mechanische Kopplung des Körpers 4 mit dem Bauteil 18 ist mit Hilfe von vier Verrastelementen 46 bewerkstelligt, die an dem Körper 4 dem Innenbereich 44 zugewandt angeordnet sind und von denen jeweils zwei eine von zwei entgegengesetzten oberen, äußeren Längskanten 47 des Trägerbauteils 18 rastend hintergreifen.

Die Leiterplatte 19 ist in zwei gegenüberliegenden Längsnuten des Bauteils 18, siehe Fig. 3 bis 5, randlich gehalten.

Die Befestigungsanordnung 1 weist eine Rasteinrichtung 17 mit zwei einstückig mit dem Körper 4 an entgegengesetzten Seiten 11, 12 desselben ausgebildeten, elastisch federnden Rastelementen 7 auf. Jeder der Schenkel 45 ist mit einem längs zusammenhängenden Bereich 48 ausgebildet, dessen eine Längsbegrenzung einen freien Rand des Schenkels 45 bildet und dessen andere Längsbegrenzung in einem Mittenbereich, im montierten Zustand der Vorrichtung 100 in Längsrichtung 16 gesehen, mit dem federnd beweglichen Rastelement 7 einstückig verbunden ist.

Die Rastelemente 7 sind dafür eingerichtet, jeweils eine entlang des Schienenprofils 3 in dessen Innerem verlaufende Kante 8, oder einen entlang des Schienenprofils 3 in dessen Innerem verlaufenden Hinterschnitt 8 des Schienenprofils 3 rastend zu hintergreifen und hierdurch die Leuchtbaugruppe 2 in dem Profil 3 zu halten. Die durch die Rastelemente 7 hintergriffenen Kanten oder Hinterschnitte 8 sind hierbei an gegenüberliegenden Seiten des Profils 3 innenseitig an den gegenüberliegenden Seitenwänden 3a, 3b vorgesehen.

Fig. 4, 5 zum Beispiel zeigen ferner, dass mit den Kanten oder Hinterschnitten 8 zusammenwirkende, geneigte Rastflächen 7a der Rastelemente 7, im zusammengebauten Zustand in Tiefenrichtung 14 des Profils 3 gesehen, oberhalb oder rückseitig einer Ebene, in der die Leiterplatte 19 in dem Innenbereich 44 aufgenommen ist, angeordnet sind. Die Fig. 4, 5 zeigen ferner an den Rastelementen 7 jeweils vorgesehene geneigte Gleitrampenflächen 7b. Die Gleitrampenflächen 7b sind relativ zur Tiefenrichtung 14 flacher geneigt als die Rastflächen 7a und ermöglichen ein problemloses Hintergreifen der Kanten bzw. Hinterschnitte 8 beim Einsetzvorgang.

Die einstückig mit dem Körper 4 ausgebildeten Rastelemente 7 der Rasteinrichtung 17 sind elastisch jeweils um eine Schwenkachse 40 schwenkbar, siehe Fig. 8. Im zusammengebauten Zustand der Beleuchtungsvorrichtung 100 ist die Schwenkachse 40 jeweils parallel zur Längsrichtung 16 des Schienenprofils 3.

Ein Eindrücken der Rastelemente 7 in den Körper 4 in Querrichtung 15 erfordert somit das Überwinden einer elastischen Kraftwirkung, die insbesondere durch die Wahl des Materials des Körpers 4 sowie die Dimensionierung der Anbindung der Rastelemente 7 an den Körper 4 geeignet angepasst werden kann. Fig. 4, 5 zeigen, dass die Rastflächen 7a nicht senkrecht zur Tiefenrichtung 14 ausgerichtet sind, sondern ebenfalls derart geneigt verlaufen, dass durch Aufbringen einer hinreichenden Zugkraft auf die Befestigungsanordnung 1, etwa vermittelt über das Trägerbauteil 18, entgegen der Tiefenrichtung 14 die Verrastung der Rastelemente 7 mit den Kanten oder Hinterschnitten 8 lösbar ist. Ohne Aufbringen der Zugkraft durch die Bediener- oder Monteursperson jedoch verbleiben die Rastelemente 7 unter der elastischen Kraftwirkung in deren Halteposition hinter den Kanten bzw. Hinterschnitten 8 und halten so das Modul mit der Leuchtbaugruppe 2 selbsttätig im Profil 3.

Die Befestigungsanordnung 1 weist eine Blockieranordnung 30 auf, die durch die Bedienerperson in eine Freigabekonfiguration und in eine Blockierkonfiguration gebracht werden kann. Hierzu umfasst die Blockieranordnung 30 ein Betätigungselement 9, das in einem Zustand, in dem die Befestigungsanordnung 1 zusammen mit der Befestigungsanordnung 1a die in das Schienenprofil 3 eingesetzte Leuchtbaugruppe 2 im Profil 3 hält, von der offenen Seite 10 her durch die Bedienerperson betätigt werden kann, sofern die Abdeckung 50 nicht eingesetzt bzw. abgenommen ist.

Die Befestigungsanordnung 1a weist ebenfalls eine Rasteinrichtung 17 und eine Blockieranordnung 30 auf, die wie bei der Befestigungsanordnung 1 ausgebildet sind und funktionieren.

Zu Beginn der Montage des mit der Leuchtbaugruppe 2 und den Befestigungsanordnungen 1, 1a gebildeten Moduls im Schienenprofil 3 befinden sich die Blockieranordnungen 30 der Anordnungen 1 und 1a jeweils in deren Freigabekonfiguration. Nach dem Einsetzen dieses Moduls in das Schienenprofil 3 greift die Rasteinrichtung 17 in das Schienenprofil 3 ein, wobei die Rastelemente 7 hinter den Kanten oder Hinterschnitten 8 einrasten. In diesem Zustand ist das Modul bereits selbsttätig im Profil 3 gehalten. Sodann betätigt die Bedienerperson manuell und ohne Einsatz eines Werkzeugs die Betätigungselemente 9 jeder der Anordnungen 1, 1a, beispielsweise nacheinander, womit jede der Blockieranordnungen 30 in ihre Blockierkonfiguration gebracht wird.

Während somit in der Freigabekonfiguration durch Überwinden der elastischen Kraftwirkung die Rastelemente 7 in Eingriff mit den Kanten bzw. Hinterschnitten 8 gebracht werden können, und der Eingriff auch durch einfaches Ziehen entgegen der Tiefenrichtung 14 an dem Modul wieder gelöst werden kann, ist dies in der Blockierkonfiguration nicht mehr möglich. In der Blockierkonfiguration ist eine Bewegung der Rastelemente 7 gegen die elastische Kraftwirkung zumindest so weit eingeschränkt oder verhindert, dass ein Eingriff der Rastelemente 7 jeweils hinter die Kante oder den Hinterschnitt 8 weder herbeigeführt noch ein derartiger bestehender Eingriff gelöst werden kann. Somit ist in der Blockierkonfiguration der Blockieranordnung 30 das mit der Leuchtbaugruppe 2 gebildete Modul gegen unbeabsichtigtes Lösen gesichert.

Nach dem Betätigen der Betätigungselemente 9 kann die Abdeckung 50 in das Schienenprofil 3 eingesetzt werden, wobei die Abdeckung 50 dann die Betätigungselemente 9 verdeckt, siehe Fig. 4. Vorzugsweise ist die Abdeckung 50 zur Bildung eines Lichtbandes lichtdurchlässig und opal.

Die Blockieranordnung 30 kann in komfortabler Weise werkzeuglos durch Ausüben einer Druckkraft auf das Betätigungselement 9 parallel zur Tiefenrichtung 14, etwa mit dem Finger, in die Blockier- und die Freigabekonfiguration überführt werden. Durch mehrfaches Drückbetätigen in dieser Weise wird die Blockieranordnung 30 abwechselnd in die Freigabe- und die Blockierkonfiguration geschaltet. Das Drücken erfolgt hierbei gegen eine elastische Kraft, die wie nachstehend beschrieben durch Federelemente bereitgestellt wird, wobei das Betätigungselement 9 gegen die elastische Kraft verschoben wird.

Fig. 3 beispielsweise zeigt, dass die Befestigungsanordnung 1 einen Führungsabschnitt 31 aufweist, der hülsenförmig ausgebildet ist und durch eine runde Durchgangsöffnung 21 in der Leiterplatte 19 ragt. In dem Führungsabschnitt 31 kann das Betätigungselement 9 zum Betätigen, wie oben beschrieben, verschoben werden. Fig. 3 zeigt eine Verschiebeposition des Betätigungselements 9 für die Blockierkonfiguration. Eine stirnseitige Betätigungsfläche 9a des Betätigungselements 9 ist von der Lichtabstrahlseite 6 der Leuchtbaugruppe 2 zugänglich, sofern die Abdeckung 50 nicht eingesetzt ist, und ist in Fig. 3 im Wesentlichen bündig mit einem Ende 31a des Führungsabschnitts 31, welches nach Einsetzen der Abdeckung 50 zu der Abdeckung 50 gewandt ist, siehe auch Fig. 4. Das Betätigen erfolgt durch Drücken auf die Fläche 9a.

Der Betätigungsfläche 9a benachbart weist das Betätigungselement 9 einen Umfangsflächenabschnitt 9b auf, siehe Fig. 10, der sich zum Beispiel entlang des gesamten Umfangs des Betätigungselements 9 erstrecken kann und als Signalfläche mit einer Warnfarbe, beispielsweise ein helles, auffälliges Rot, ausgebildet ist. In der Freigabekonfiguration der Blockieranordnung 30 steht das Betätigungselement 9 über das Ende 31a ein Stück aus dem Führungsabschnitt 31 heraus, wodurch der Umfangsflächenabschnitt 9b sichtbar ist und die Bediener-/Monteursperson darauf aufmerksam macht, dass die Rasteinrichtungen 17 noch nicht blockiert sind. Somit kann vermieden werden, dass das Betätigen der Betätigungselemente 9 vergessen wird, bevor die Abdeckung 50 eingesetzt wird. Im eingesetzten Zustand der Abdeckung 50 verdeckt diese sichtseitig den Führungsabschnitt 31 und die Betätigungsfläche 9a.

Bei einem zweiten und dritten Ausführungsbeispiel, welche nachstehend beschrieben sind, ist eine Blockieranordnung 30' vorgesehen, die sich von der Blockieranordnung 30 lediglich in der Gestaltung des Betätigungselements 9' unterscheidet. Der Aufbau der Blockieranordnung 30' und deren Funktion und Wirkung auf die Rasteinrichtung 17 werden weiter unten eingehender beschrieben, wobei es sich versteht, dass Aufbau, Funktion und Wirkungsweise bis auf den Unterschied in der Formgebung des Betätigungselements in gleicher Weise auf die Blockieranordnung 30 zutreffen.

Bei der in den Fig. 12 bis 16 illustrierten Beleuchtungsvorrichtung 100' gemäß dem zweiten Ausführungsbeispiel ist eine Leuchtbaugruppe 2' vorgesehen, die eine Reflektoranordnung 80' mit mehreren trichterartigen Reflektorabschnitten 81' aufweist. Die Reflektorabschnitte 81' öffnen sich jeweils zu einer Lichtabstrahlseite 6' der Leuchtbaugruppe 2' hin. Die Reflektoranordnung 80' ist an einem profilförmigen Trägerbauteil 18' befestigt und rückseitig von diesem umfasst, siehe Fig. 13, 16. Die Leuchtbaugruppe 2' weist ferner insbesondere Lichterzeugungseinrichtungen auf, die als LEDs auf einer geeigneten Leiterplatte ausgebildet sind, wobei LEDs und Leiterplatte für das zweite Ausführungsbeispiel nicht explizit bezeichnet sind.

Das Trägerbauteil 18' ist analog dem Trägerbauteil 18 des ersten Ausführungsbeispiel in einem Rückseitenbereich 5' der Leuchtbaugruppe 2' von dem Körper 4, 4a zweier Befestigungsanordnungen 1' und 1a' übergriffen und mit dem Körper 4 und 4a jeweils mittels der Verrastelemente 46 verrastet. Die Positionen der Befestigungsanordnungen 1', 1a' sind in Fig. 12 angedeutet.

Zwischen zwei benachbarten Reflektorabschnitten 81' ist eine schmale, längliche Öffnung 85' ausgebildet. Bei dem zweiten Ausführungsbeispiele ist die Öffnung 85' in einen rippenförmigen Wulst, der durch die Trichterform der zwei benachbarten Reflektorabschnitte 81' gebildet ist, eingearbeitet. Insgesamt weist die Beleuchtungsvorrichtung 100' zwei derartige Öffnungen 85' auf.

Ein Betätigungselement 9' der Blockieranordnung 30' der Befestigungsanordnung 1' steht durch eine der Öffnungen 85' außenseitig vor, wenn sich die Blockieranordung 30' der Anordnung 1' in der Freigabekonfiguration befindet, siehe Fig. 13. Ein Betätigungselement 9' der Blockieranordnung 30' der Befestigungsanordnung 1a' steht in analoger Weise durch die andere der Öffnungen 85' außenseitig vor, wenn sich die Blockieranordung 30' der Anordnung 1a' in der Freigabekonfiguration befindet. Hingegen sind die Betätigungselemente 9' jeweils in der Blockierkonfiguration der Blockieranordnungen 30' bündig mit der sichtseitigen Oberfläche 82' der Reflektoranordnung 80' im Bereich des Wulstes zwischen den benachbarten Reflektorabschnitten 81', siehe Fig. 14 und 15.

Im Zustand der Fig. 14, 15 sind somit die Rastelemente 7 gegen unbeabsichtigtes Lösen blockiert. Hierbei ist eine stirnseitige Betätigungsfläche 9a' im Wesentlichen bündig mit der Oberfläche 82' und somit aus ästhetischer Sicht unauffällig, zugleich jedoch durch die Bedienerperson für das Überführen der Blockieranordnung 30' in die Freigabekonfiguration für ein werkzeugloses, manuelles Betätigen zugänglich.

Demgegenüber ist im Zustand der Fig. 13 das Herbeiführen und Lösen der mechanischen Verbindung mittels der Rastelemente 7 freigegeben. Der Betätigungsfläche 9a' benachbart weist jedes Betätigungselement 9' einen Umfangsflächenabschnitt 9b' auf, der sich zum Beispiel entlang des gesamten Umfangs des Betätigungselements 9' erstrecken kann und als Signalfläche mit einer Warnfarbe, beispielsweise ein helles, auffälliges Rot, versehen ist. Die Warnfarbe macht im Zustand der Fig. 13 für die Bediener-/Monteursperson deutlich, dass die Rasteinrichtungen 17 noch nicht blockiert sind. Somit kann vermieden werden, dass das Betätigen der Betätigungselemente 9' vergessen wird.

Eine Beleuchtungsvorrichtung 100", siehe Fig. 17 bis 22, gemäß einem dritten Ausführungsbeispiel weist eine Leuchtbaugruppe 2" mit zwei verstellbaren Strahlern 90", beispielsweise "Spots", auf. Die Leuchtbaugruppe 2" umfasst ferner ein Gehäuse 95", mit dem die Strahler 90" schwenkbar gekoppelt sind. Analog dem ersten und zweiten Ausführungsbeispiel ist die Leuchtbaugruppe 2" in das Schienenprofil 3 einsetzbar, wobei im eingesetzten Zustand eine sichtseitige Oberfläche 95a" des Gehäuses 95" mit dem Schienenprofil 3 auf dessen offener Längsseite 10 im Wesentlichen bündig abschließt, siehe etwa Fig. 17, 18. Die Strahler 90" weisen zum Beispiel als LEDs ausgebildet, nicht näher gezeigte Lichterzeugungseinrichtungen auf.

Die Leuchtbaugruppe 2" umfasst ferner ein Betriebsgerät 70", das in einem Rückseitenbereich 5" der Leuchtbaugruppe 2" angeordnet ist, siehe Fig. 19. Zudem ist die Leuchtbaugruppe 2" mit einer ersten Befestigungsanordnung 1' und einer zweiten Befestigungsanordnung 1a' zu einem in das Schienenprofil 3 einsetzbaren Modul verbunden. Fig. 19 zeigt das auf diese Weise gebildete Modul.

Das Gehäuse 95" weist auf der Sichtseite in der Oberfläche 95a" zwei Öffnungen 96", von welche eine einem Betätigungselement 9' der Befestigungsanordnung 1' und die andere einem Betätigungselement 9' der Befestigungsanordnung 1a' zugeordnet ist.

Die Befestigungsanordnungen 1', 1a' und Betätigungselemente 9' entsprechen den zum zweiten Ausführungsbeispiel oben beschriebenen, wobei bei dem dritten Ausführungsbeispiel die Körper 4, 4a der Befestigungsanordnungen 1', 1a' mit einem rückseitigen Gehäusebauteil 98" des Gehäuses 95" mittels der Verrastelemente 46 durch Verrasten mechanisch gekoppelt sind.

Eine Position der Betätigungselemente 9' für die Freigabekonfiguration der Blockieranordnung 30' zeigen Fig. 17 und 21, wohingegen die Fig. 18 und 20 eine Position der Betätigungselemente 9' für die Blockierkonfiguration zeigen. In der Blockierkonfiguration ist die Betätigungsfläche 9a' des Betätigungselements 9' ästhetisch dezent bündig mit der Gehäuseoberfläche 95a", das Betätigungselement 9' steht also über die Gehäuseoberfläche 95" nicht vor, ein manuelles, werkzeugloses Drücken des Betätigungselements 9' insbesondere mit dem Finger ist im Zustand derr Fig. 20, 18 für den Übergang von der Blockier- in die Freigabekonfiguration aber möglich.

Hingegen steht in der Freigabekonfiguration, Fig. 17 und 21, das Betätigungselement 9' außenseitig aus der sichtseitigen Gehäuseoberfläche 95a" durch die Öffnung 96" hervor. Wie bei dem zweiten Ausführungsbeispiel ist das Betätigungselement 9' der Betätigungsfläche 9a' benachbart mit einem in Warnfarbe ausgeführten Umfangsflächenabschnitt 9b' ausgeführt. Auch bei dem dritten Ausführungsbeispiel erkennt die Bedienerperson somit schnell und zweifelsfrei, wenn die Rasteinrichtung 17 nicht mittels der Blockieranordnung 30' gegen unbeabsichtigtes Lösen blockiert ist.

Nachfolgend wird die Funktionsweise der Blockieranordnung 30' anhand der Fig. 23 bis 35 beschrieben, wobei die beschriebene Funktionsweise auch auf die Blockieranordnung 30 des ersten Ausführungsbeispiels zutrifft.

Das Betätigungselement 9' ist in dem Körper 4 in dem Führungsabschnitt 31 entlang einer Verschiebeachse 13 verschiebbar geführt. Entlang der Verschiebeachse 13 sind - siehe zum Beispiel Fig. 33 - das Betätigungselement 9', eine Hülse 27 und ein Blockierelement 26 angeordnet. Das Blockierelement 26 ist in einer Ausnehmung 22 des Körpers 4 ebenfalls entlang der Achse 13 verschiebbar geführt. Das Betätigungselement 9' und das Blockierelement 26 sind relativ zu dem Körper 4 an einem Verdrehen um die Achse 13 gehindert. Hierzu weist das Betätigungselement 9' außenseitig mehrere Führungsrippen 23 auf, die in korrespondierenden Nuten in einem inneren Durchgang des Führungsabschnitts 31 geführt sind. Ferner weist das Blockierelement 26 an entgegengesetzten Seiten zwei Flügel 26a auf, die in korrespondierenden Bereichen der Ausnehmung 22 geführt sind.

Die Hülse 27 ist zwischen Funktionsflächen des Betätigungselements 9' und dem Blockierelement 26 angeordnet. Hierbei sind die Hülse 27, das Betätigungselement 9' und das Blockierelement 26 koaxial zur Achse 13 angeordnet. Die Hülse 27 weist einen inneren Durchgang auf, durch den sich ein Kopplungsabschnitt 28 des Betätigungselements 9' hindurch erstreckt. Der Kopplungsabschnitt 28 erstreckt sich zudem durch eine zentrale Durchgangsöffnung 26b des Blockierelements 26 und hintergreift mit einem Endabschnitt das Blockierelement 26 abschnittsweise in der Umgebung der zentralen Durchgangsöffnung 26b, siehe Fig. 33.

Der Führungsabschnitt 31 ist derart als Teil des Körpers 4 an diesem ausgebildet, dass der Führungsabschnitt 31 in dem Innenbereich 44 in den Raum zwischen den zusammenhängenden Bereichen 48 der beiden Schenkel 45 ragt. An einer von dem freien Ende 31a des Führungsabschnitts 31 abgewandten Seite des Körpers 4 ist dieser durch ein separates, mit dem Körper 4 verrastetes Deckelelement 49 verschlossen.

Die Blockieranordnung 30' beinhaltet das Betätigungselement 9', die Hülse 27 und das Blockierelement 26, die Innengeometrie des Führungsabschnitts 31 sowie ferner erste und zweite Federelemente 32 und 33, die als Druckfedern in Form von Schraubenfedern ausgebildet sind. Das erste Federelement 32 ist entlang der Achse 13 innerhalb des inneren Durchgangs der Hülse 27 angeordnet und umgibt den Kopplungsabschnitt 28. Hierbei wirkt das erste Federelement 32 auf das Blockierelement 26 und das Betätigungselement 9' und bringt eine elastische Druckkraft auf, die die Elemente 26 und 9' entlang der Verschiebeachse voneinander weg vorspannt. Das Federelement 32 wirkt jedoch nicht direkt auf die Hülse 27. Das zweite Federelement 33 ist entlang der Achse 13 zwischen dem Deckelelement 49 und dem Blockierelement 26 angeordnet und bringt eine elastische Druckkraft auf, die das Blockierelement 26 von dem Deckelelement 49 weg vorspannt.

Mit jedem der Rastelemente 7 ist auf einer der Ausnehmung 22 des Innenbereichs 44 zugewandten inneren Seite 24 des Rastelements 7 jeweils ein nach innen, zu der Ausnehmung 22 hin, abstehender Vorsprung 25 einstückig verbunden. Der Vorsprung 25 ist an dem Rastelement 7 jeweils nahe dessen freiem Ende, das die Rastfläche 7a und die Gleitrampenfläche 7b aufweist, angeordnet. Die Vorsprünge 25 an den beiden Rastelementen 7 sind einander zugewandt.

In der Freigabekonfiguration, siehe Fig. 33, befindet sich das Blockierelement 26 in einer unteren, ersten Verschiebeposition. Zudem befindet sich in der Freigabekonfiguration auch das Betätigungselement 9' in dessen unterster Position entlang der Achse 13. Fig. 33 zeigt, dass in der Freigabekonfiguration die Flügel 26a des Blockierelements 26 unterhalb der Vorsprünge 25 angeordnet sind und somit eine Einwärtsbewegung E der Rastelemente 7 nicht behindern.

Durch Drücken auf die Betätigungsfläche 9a', wie durch Pfeil P angedeutet, werden das Betätigungselement 9', die Hülse 27, auf die das Betätigungselement 9' einwirkt, und das Blockierelement 26, welches an der Hülse 27 ansteht, gegen die Druckkraft des Federelements 33 entlang der Verschiebeachse 13 verschoben. Die Elemente 9', 27 und 26 werden hierdurch in die Konfiguration der Fig. 34 gebracht. Nach Entlasten der Fläche 9a', mit anderen Worten nach Wegnehmen des Fingers im Anschluss an das Drücken auf diese, wird unter der Wirkung der Federelemente 32, 33 die Blockierkonfiguration der Fig. 35 eingenommen. In Fig. 35 ist das Blockierelement 26 in einer zweiten Verschiebeposition längs der Achse 13 angeordnet, in der die Flügel 26a sich jeweils in der Höhe des Vorsprungs 25 des benachbarten Rastelements 7 befinden. Das Blockierelement 26 ist somit im Wesentlichen zwischen den Vorsprüngen 25 angeordnet. Ein Eindrücken der Rastelemente 7 in Richtung E ist somit nicht oder nur um einen geringen Weg möglich, wobei dieser Weg nicht hinreichend ist, um das Rastelement 7 hinter die Kante bzw. den Hinterschnitt 8 einrasten zu lassen oder einen derartigen rastenden Eingriff wieder zu lösen. In Fig. 35 ist das Betätigungselement 9' weiter in den Führungsabschnitt 31 eingeschoben als in Fig. 33, wodurch die oben beschriebene Bündigkeit der Fläche 9a' mit der benachbarten bzw. umgebenden Außenfläche erreicht und die Signalfläche 9b' verborgen wird.

Die beiden in Fig. 33 und 35 gezeigten Positionen des Blockierelements 26 sind somit zwei Ruhepositionen desselben, die durch manuelles Drücken- dem Betätigen eines Druckknopf-Kugelschreibers etwas ähnlich - abwechselnd eingenommen werden können und ohne weitere Betätigung erhalten bleiben. Dies wird mittels des Zusammenwirkens der Hülse 27 mit dem Betätigungselement 9' und dem Führungsabschnitt 31 wie im Folgenden beschrieben erreicht, wobei auch insbesondere auf Fig. 25-31 verwiesen sei.

Zu Beginn der Bewegung des Betätigungselements 9' in Richtung des Pfeils P, siehe Fig. 33, ist die Hülse 27 im Inneren des Führungsabschnitts 31 durch sich längs der Hülse 27 an deren Außenseite erstreckende Führungsrippen 34 und korrespondierende Führungsnuten 35a im Inneren des Führungsabschnitts 31 geführt und an einem Verdrehen um die Achse 13 gehindert. Das Betätigungselement 9' weist schräg geneigte Wirkflächen 36a auf, die auf ebenfalls schräg geneigte Wirkflächen 36b an einer vom Blockierelement 26 abgewandten Stirnseite der Hülse 27 einwirken, wodurch die Hülse 27 beim Verschieben des Blockierelements 9' ebenfalls in Richtung P verschoben wird. Die Führungsrippen 23 des Elements 9' sind hierbei in unteren Bereichen der Nuten 35a und weiterer Nuten 35b geführt, Fig. 26.

Nach hinreichendem Eindrücken des Elements 9' in Richtung P, siehe Fig. 34, gelangen die Führungsrippen 34 mit den Führungsnuten 35 außer Eingriff. Die Hülse 27 ist dann um die Verschiebeachse 13 verdrehbar. Eine erste Teildrehung der Hülse 27 bewirken die Flächen 36a, 36b, die durch den fehlenden Eingriff der Rippen und Nuten 34, 35a nun durch die Schrägung und unter Einwirkung des von dem Federelement 33 aufgebauten Gegendrucks ein Stück aufeinander gleiten können. Hierdurch gelangt die Wirkfläche 36b über eine schräg geneigte Wirkfläche 37a am Führungsabschnitt 31, wobei die Wirkfläche 37a an die Nut 35a angrenzt. Beim Loslassen des Betätigungselements 9', also Wegnahme des Drucks auf die Fläche 9a', bewegt sich das Blockierelement 26 unter Wirkung der Federkraft des Elements 33 entgegen der Pfeilrichtung P, nimmt die Hülse 27 in gleicher Richtung mit, wodurch die Wirkfläche 36b über die Wirkfläche 37a gleitet und die relativ zu dem Blockierelement 26 drehbare Hülse 27 eine weitere Teildrehung um die Achse 13 vollzieht, bis sie mit der Rippe 34 an einer überstehenden Wand 37b einer weiteren Führungsnut 35b ansteht.

Die parallelen Nuten 35a und 35b unterscheiden sich darin, dass die Nut 35a zur Hülse 27 und in Richtung zur Ausnehmung 22 hin einen in radialer Richtung vertieften Teil aufweist, während dies bei der Nut 35b nicht der Fall ist. Am Ende der Nut 35b ist somit ein Sitz 38b gebildet, der in Richtung zur Ausnehmung 22 hin höher liegt als ein in der Nut 35a gebildeter Sitz 38a. Auf dem Sitz 38a sitzt die Fläche 36b im stirnseitigen Bereich der Rippe 34 abschnittsweise auf, wenn die Hülse 27 eine erste, der Freigabekonfiguration der Blockieranordnung 30' korrespondierende Position einnimmt. Auf dem Sitz 38b hingegen sitzt die Fläche 36b abschnittsweise auf, wenn die Hülse 27 eine zweite, der Blockierkonfiguration der Blockieranordnung 30' korrespondierende Position einnimmt.

Ein erneutes Drücken des Betätigungselements 9' bewirkt ein Außereingriff-Gelangen der Rippe 34 mit der Wand 37b, eine erste Teilrotation der Hülse 27 durch das Aufeinandergleiten zweier Flächen 36a und 36b unter Wirkung des Federelements 33, und bei Wegnahme des Drucks ein Inkontakt-Gelangen der Wirkfläche 36b mit einer weiteren, an die Wand 37b angrenzenden geneigten Fläche 37a, siehe Fig. 26 und durch das Gleiten der Fläche 36b auf dieser eine zweite Teildrehung der Hülse 27, bis die Führungsrippe 34 in den oberen, vertieften Teil der Führungsnut 35a und zurück auf den Sitz 38a fällt. Somit nimmt die Hülse 27 wieder die erste, der Freigabekonfiguration entsprechende Position ein.

Das Federelement 32 sorgt auch dafür, dass stets das Betätigungselement 9', sofern es nicht gedrückt wird, so weit aus dem Führungsabschnitt 31 zur Sicht- oder Lichtabstrahlseite heraussteht, wie es die Position des Blockierelements 26 gestattet. Somit kann eine eindeutige und zuverlässige Warnwirkung des Flächenabschnitts 9b' erreicht werden.

Die Blockieranordnung 30 wird in der gleichen Weise betätigt und funktioniert in der gleichen Weise wie vorstehend für die Blockieranordnung 30' dargelegt, mit der Ausnahme, dass bei der Anordnung 30 das Betätigungselement 9 sichtseitig deutlich kürzer ausgebildet ist, da es von der eingesetzten Abdeckung 50 überdeckt werden soll. Die Befestigungsanordnungen 1, 1a sowie 1', 1a' sind jeweils mit Blockieranordnungen 30 bzw. 30' gebildet, die in gleicher Weise aufgebaut sind und wirken. Die Körper 4, 4a unterscheiden sich im Wesentlichen darin, dass der Körper 4a länger ausgebildet ist, um die Kontaktiereinrichtung 62 aufzunehmen. Hinsichtlich des Rast- und Blockiermechanismus sind die Körper 4, 4a gleich ausgebildet.

Es kann vorgesehen sein, dass in dem mittels der Rastelemente 7 eingerasteten Zustand die Leuchtbaugruppe 2, 2' und/oder 2" noch, zumindest in gewissem Maße, in dem Schienenprofil 3 längsverschiebbar ist, um Positionskorrekturen zu ermöglichen.

Bei den vorstehend beschriebenen Ausführungsbeispielen können die Leuchtbaugruppen 2, 2', 2" somit auf einer Baustelle von einer Monteursperson einfach und an beliebiger Stelle entlang eines bereits installierten/montierten Tracks 3 eingesetzt werden und ebenso einfach und werkzeuglos, wieder herausgenommen werden. Mehrere Insets 2, 2' können quasi nahtlos oder mit nur geringfügigem Abstand oder Spalt, aneinandergereiht werden. Zum Beispiel können durchgehende Lichtbänder von mehreren Metern Länge erzeugt werden. Mit den Leuchtbaugruppen 2, 2', 2" gebildete Module können in einzelnen Profilleuchten verwendet werden oder in unterschiedlicher Zusammenstellung in einem Profilleuchtensystem kombiniert werden.

Eine Leuchtbaugruppe 2 oder 2' kann beispielsweise bis zu etwa 3 Meter lang sein. Andere Längen sind jedoch denkbar.

Vorteilhaft kann bei den vorstehend beschriebenen Ausführungsbeispielen das Profil 3 zunächst separat montiert und dann die mit den Leuchtbaugruppen 2, 2' und/oder 2" gebildeten Module eingefügt werden. Bei dem Einfügen halten die Leuchtbaugruppen 2, 2', 2" jeweils vorab selbsttätig am Profil 3. Zur vollständigen Fixierung werden die Betätigungselemente 9, 9' eingedrückt, um die Rasteinrichtungen 17 zu blockieren. Die Signalflächen 9b, 9b' tragen vorteilhaft dazu bei, dass dieses Eindrücken nicht vergessen wird. Leuchtbaugruppen 2 können danach mit der lichtdurchlässigen Abdeckung 50 abgedeckt werden. Bei der Demontage können zunächst alle Betätigungselemente 9 oder 9' gedrückt werden, um die Rasteinrichtungen 17 freizugeben. Währenddessen sind die mit den Leuchtbaugruppen 2, 2', 2" weiterhin an dem Schienenprofil 3 gehalten und werden durch Ziehen herausgenommen. Eine umständliche Verkabelung wird vermieden, zudem werden Montage und Demontage erheblich vereinfacht.

Während das Schienenprofil 3 und die Baugruppen 2, 2', 2" der vorstehend beschriebenen beispielhaften Ausführungsbeispiele jeweils geradlinig ausgebildet sind, könnten in Varianten der Ausführungsbeispiele das Profil 3 und die Baugruppen 2, 2', 2" eine Kurvenform, insbesondere eine ebene Kurvenform, aufweisen. Auch in diesem Falle erleichtern die Befestigungsanordnungen 1, 1a, 1', 1a' den Zusammenbau.

Bei Varianten der obigen Ausführungsbeispiele könnte das Betriebsgerät 70 bzw. 70" zusammen mit der Kontaktiereinrichtung 62 und der Befestigungsanordnung 1a oder 1a' gemeinsam in einer Einheit verbaut sein.

Obwohl die vorliegende Erfindung vorstehend anhand bevorzugter Ausführungsbeispiele vollständig beschrieben wurde, ist sie nicht darauf beschränkt, sondern auf vielfältige Art und Weise modifizierbar.

### Bezugszeichenliste

- 1, 1', 1": Befestigungsanordnung
- 2, 2', 2": Leuchtbaugruppe
- 3: Schienenprofil
- 3a, 3b: Seitenwand (Schienenprofil)
- 4, 4a: Körper
- 5, 5': Rückseitenbereich (Leuchtbaugruppe)
- 6, 6': Lichtabstrahlseite (Leuchtbaugruppe)
- 7: Rastelement
- 7a: geneigte Rastfläche
- 7b: geneigte Gleitrampenfläche
- 8: Kante oder Hinterschnitt
- 9, 9': Betätigungselement
- 10: offene Längsseite (Schienenprofil)
- 11: erste Seite (Körper)
- 12: zweite Seite (Körper)
- 13: Verschiebeachse
- 14: Tiefenrichtung (Schienenprofil)
- 15: Querrichtung (Schienenprofil)
- 16: Längsrichtung (Schienenprofil)
- 17: Rasteinrichtung
- 18: Trägerbauteil
- 18r: Rückseite (Trägerbauteil)
- 19: Leiterplatte
- 20: LED-Einrichtung
- 21: Durchgangsöffnung
- 22: Ausnehmung
- 23: Führungsrippen
- 24: innere Seite (Rastelement)
- 25: Vorsprung
- 26: Blockierelement
- 26a: Flügel
- 26b: Durchgangsöffnung
- 27: Hülse
- 28: Kopplungsabschnitt
- 30, 30': Blockieranordnung
- 31: Führungsabschnitt
- 31a: Ende (Führungsabschnitt)
- 32: Federelement
- 33: Federelement
- 34: Führungsrippen
- 35a, 35b: Führungsnuten
- 36a, 36b: Wirkflächen
- 37a: Wirkflächen
- 37b: Wand
- 38a, 38b: Sitz
- 40: Schwenkachse
- 44: Innenbereich
- 45: Schenkel
- 46: Verrastelemente
- 47: Längskante (Reflektor)
- 48: zusammenhängender Bereich
- 49: Deckelelement
- 50: Abdeckung
- 60: Leitereinrichtung
- 61: Leiter
- 62: Kontaktiereinrichtung
- 63: Kontaktelement
- 70, 70": Betriebsgerät
- 80': Reflektoranordnung
- 81': Reflektorabschnitt
- 82': sichtseitige Oberfläche
- 85': Öffnung
- 90": Strahler
- 95": Gehäuse
- 95a": sichtseitige Oberfläche
- 96": Öffnung
- 98": Gehäusebauteil
- 100: Beleuchtungsvorrichtung
- 100': Beleuchtungsvorrichtung
- 100": Beleuchtungsvorrichtung
- E: Einwärtsbewegung
- P: Pfeil

## Patentansprüche

1. Befestigungsanordnung (1, 1a; 1', 1a') zum Befestigen einer Leuchtbaugruppe (2; 2'; 2") in einem langgestreckten, an einer Längsseite (10) offenen Schienenprofil (3),
wobei die Befestigungsanordnung (1, 1a; 1', 1a') eine Rasteinrichtung (17) aufweist, die dafür eingerichtet ist, zum Halten der Leuchtbaugruppe (2; 2'; 2") rastend in das Schienenprofil (3) einzugreifen;
wobei die Befestigungsanordnung (1, 1a; 1', 1a') eine Blockieranordnung (30; 30') aufweist, welche in eine Freigabekonfiguration bringbar ist, in der der Eingriff der Rasteinrichtung (17) in das Schienenprofil (3) durch Überwinden einer elastischen Kraftwirkung der Rasteinrichtung (17) herbeiführbar und lösbar ist, und in eine Blockierkonfiguration bringbar ist, in der die Blockieranordnung (30; 30') das Lösen des Eingriffs gegen die elastische Kraftwirkung verhindert; und
wobei die Blockieranordnung (30; 30') ein Betätigungselement (9; 9') umfasst, das in einem Zustand, in dem die Befestigungsanordnung (1, 1a; 1', 1a') die in das Schienenprofil (3) eingesetzte Leuchtbaugruppe (2; 2'; 2") in diesem hält, durch eine Bedienerperson betätigbar ist, wobei die Blockieranordnung (30; 30') jeweils mittels eines Betätigens des Betätigungselements (9; 9') durch Drücken desselben in die Freigabekonfiguration und die Blockierkonfiguration bringbar ist.

2. Befestigungsanordnung nach Anspruch 1,
**dadurch gekennzeichnet, dass**
das Betätigungselement (9; 9') zum Betätigen desselben durch die Bedienerperson mittels Ausüben einer Druckkraft auf das Betätigungselement (9; 9') entlang einer Richtung, die im Wesentlichen parallel zu einer Tiefenrichtung (14) des Schienenprofils (3) ist, verschiebbar ist und/oder dass
das Betätigungselement (9; 9') durch die Bedienerperson werkzeuglos betätigbar ist und/oder dass
das Betätigungselement (9; 9') bei dem Betätigen gegen eine elastische Kraft verschiebbar ist und/oder dass
mittels mehrfachen Betätigens des Betätigungselements (9; 9') die Blockieranordnung (30; 30') abwechselnd in die Freigabekonfiguration und die Blockierkonfiguration überführbar ist.

3. Befestigungsanordnung nach Anspruch 1 oder 2,
**dadurch gekennzeichnet, dass** die Befestigungsanordnung (1, 1a; 1', 1a') einen Körper (4, 4a) aufweist und dass die Rasteinrichtung (17) an dem Körper (4, 4a) angeordnete Rastelemente (7) aufweist, die dafür eingerichtet sind, jeweils eine entlang des Schienenprofils (3) verlaufende Kante (8) oder einen entlang des Schienenprofils (3) verlaufenden Hinterschnitt (8) des Schienenprofils (3) rastend zu hintergreifen.

4. Befestigungsanordnung nach Anspruch 3,
**dadurch gekennzeichnet, dass**
die Rastelemente (7) jeweils um eine Schwenkachse (40), die im Wesentlichen parallel zu einer Längsrichtung (16) des Schienenprofils (3) verläuft, elastisch schwenkbar sind und/oder dass
die Rastelemente (7) an gegenüberliegenden Seiten (11, 12) des Körpers (4, 4a) vorgesehen sind, wobei mittels der Rastelemente (7) an gegenüberliegenden Seiten des Schienenprofils (3) in dem Schienenprofil (3) vorgesehene Kanten (8) oder Hinterschnitte (8) hintergreifbar sind, und wobei in der Blockierkonfiguration der Blockieranordnung (30; 30') ein Lösen jedes der Rastelemente (7) jeweils von der Kante (8) oder dem Hinterschnitt (8) verhindert ist.

5. Befestigungsanordnung nach Anspruch 3 oder 4,
**dadurch gekennzeichnet, dass** die Blockieranordnung (30; 30') ein verschiebbar geführtes Blockierelement (26) aufweist,
wobei sich das Blockierelement (26) in der Freigabekonfiguration in einer ersten Verschiebeposition befindet, in der die Rastelemente (7) für das Herbeiführen oder Lösen des Eingriffs in das Schienenprofil (3) jeweils gegen die elastische Kraftwirkung bewegbar sind, und
wobei sich das Blockierelement (26) in der Blockierkonfiguration in einer zweiten Verschiebeposition befindet, in der das Blockierelement (26) die Bewegung der Rastelemente (7) für das Herbeiführen oder Lösen des Eingriffs in das Schienenprofil (3) jeweils gegen die elastische Kraftwirkung verhindert oder einen Weg der Bewegung der Rastelemente (7) begrenzt.

6. Befestigunganordnung nach Anspruch 5,
**dadurch gekennzeichnet,**
**dass** mit den Rastelementen (7) jeweils ein Vorsprung (25) verbunden ist, der auf einer einem Innenbereich (44) des Körpers (4, 4a) zugewandten inneren Seite (24) des Rastelements (7) vorgesehen ist, wobei die auf der inneren Seite (24) der Rastelemente (7) vorgesehenen Vorsprünge (25) einander zugewandt sind, und
**dass** das Blockierelement (26) derart verschiebbar ist, dass das Blockierelement (26) in der Blockierkonfiguration im Wesentlichen zwischen den Vorsprüngen (25) angeordnet ist.

7. Befestigungsanordnung nach Anspruch 5 oder 6,
**dadurch gekennzeichnet, dass** das Betätigungselement (9; 9') und das Blockierelement (26) entlang einer gemeinsamen Verschiebeachse (13) verschiebbar angeordnet sind und die Blockieranordnung (30; 30') ferner eine durch das Betätigen des Betätigungselements (9; 9') entlang der Verschiebeachse (13) verschiebbare und schrittweise um die Verschiebeachse (13) drehbare Hülse (27) aufweist, wobei die Hülse (27) in Richtung der Verschiebeachse (13) abschnittsweise zwischen für einen Kontakt mit der Hülse (27) vorgesehenen Flächen des Betätigungselements (9; 9') und des Blockierelements (26) angeordnet ist, und wobei die Hülse (27) in der Freigabekonfiguration in einer ersten Position entlang der Verschiebeachse (13) und in der Blockierkonfiguration in einer zweiten, von der ersten verschiedenen Position entlang der Verschiebeachse (13) relativ zu dem Körper abgestützt ist.

8. Befestigungsanordnung nach einem der Ansprüche 5 bis 7,
**dadurch gekennzeichnet, dass** das Betätigungselement (9; 9') einen Kopplungsabschnitt (28) aufweist, der sich durch eine Öffnung in dem Blockierelement (26) erstreckt und das Blockierelement (26) abschnittsweise hintergreift.

9. Befestigungsanordnung nach einem der vorstehenden Ansprüche,
**dadurch gekennzeichnet, dass** das Betätigungselement (9; 9') eine stirnseitige Betätigungsfläche (9a; 9a') und einen der Betätigungsfläche (9a; 9a') benachbarten Umfangsflächenabschnitt (9b; 9b') aufweist, wobei der Umfangsflächenabschnitt (9b; 9b') in der Blockierkonfiguration verdeckt ist, und insbesondere dass der Umfangsflächenabschnitt (9b; 9b') als eine Signalfläche und/oder mit einer Warnfarbe ausgebildet ist.

10. Befestigungsanordnung nach einem der Ansprüche 1 bis 9,
**dadurch gekennzeichnet,**
**dass** die Befestigungsanordnung (1, 1a) einen Führungsabschnitt (31) für das Betätigungselement (9) aufweist,
**dass** das Schienenprofil (3), in welchem die Leuchtbaugruppe (2) mittels der Befestigungsanordnung (1, 1a) befestigbar ist, an der offenen Längsseite (10) durch eine einsetzbare Abdeckung (50) zumindest bereichsweise derart verschließbar ist, dass die Abdeckung (50) den Führungsabschnitt (31) sichtseitig verdeckt, und
**dass** das Betätigungselement (9) in der Freigabekonfiguration aus dem Führungsabschnitt (31) hervorsteht und/oder das Betätigungselement (9) in der Blockierkonfiguration mit einem zu der Abdeckung (50) gewandten Ende (31a) des Führungsabschnitts (31) im Wesentlichen bündig ist.

11. Befestigungsanordnung nach einem der Ansprüche 1 bis 9,
**dadurch gekennzeichnet, dass** das Betätigungselement (9') in der Freigabekonfiguration von einer Sichtseite eines Gehäuses (95") oder eines Reflektorabschnitts (81') oder einer Reflektoranordnung (80') der Leuchtbaugruppe (2'; 2") außenseitig hervorsteht und/oder dass das Betätigungselement (9') in der Blockierkonfiguration mit einer sichtseitigen Gehäuseoberfläche (95a") oder einer sichtseitigen Oberfläche (82') einer Reflektoranordnung (80') der Leuchtbaugruppe (2'; 2") im Wesentlichen bündig ist.

12. Befestigungsanordnung nach einem der vorstehenden Ansprüche,
**dadurch gekennzeichnet,**
**dass** die Befestigungsanordnung (1, 1a; 1', 1a') mit einem Gehäusebauteil oder einem profilförmigen Träger- und/oder Reflektorbauteil (18) oder einer mit LED-Einrichtungen (20) versehenen Leiterplatte (19) der Leuchtbaugruppe (2; 2'; 2") mechanisch koppelbar, insbesondere verrastbar, ist und/oder dass
der Körper (4, 4a) der Befestigungsanordnung (1, 1a; 1', 1a') einen wenigstens abschnittsweise U-artigen Querschnitt aufweist, wobei ein Abschnitt der Leuchtbaugruppe (2; 2'; 2") in einem Innenbereich (44) der U-Form aufnehmbar ist.

13. Beleuchtungsvorrichtung (100; 100'; 100") mit einem langgestreckten, an einer Längsseite (10) offenen Schienenprofil (3), einer Leuchtbaugruppe (2; 2'; 2") und mindestens einer Befestigungsanordnung (1, 1a; 1', 1a') gemäß einem der vorstehenden Ansprüche, wobei die Leuchtbaugruppe (2; 2'; 2") in das Schienenprofil (3) eingesetzt ist und die Rasteinrichtung (17) der Befestigungsanordnung (1, 1a; 1', 1a') zum Halten der Leuchtbaugruppe (2; 2'; 2") rastend in das Schienenprofil (3) eingreift.

14. Beleuchtungsvorrichtung nach Anspruch 13,
**dadurch gekennzeichnet, dass** das Schienenprofil (3) an der offenen Längsseite (10) durch eine einsetzbare Abdeckung (50) zumindest bereichsweise verschließbar oder zumindest bereichsweise verschlossen ist und die eingesetzte Abdeckung (50) hierbei das Betätigungselement (9) abdeckt.

15. Beleuchtungsvorrichtung nach Anspruch 13,
**dadurch gekennzeichnet, dass** ein Gehäuse (95") oder ein Reflektorabschnitt (81') oder eine Reflektoranordnung (80') der Leuchtbaugruppe (2'; 2") auf einer Sichtseite mit einer Öffnung (85'; 96") versehen ist, wobei das Betätigungselement (9') in der Freigabekonfiguration durch die Öffnung (85'; 96") außenseitig hervorsteht.

16. Beleuchtungsvorrichtung nach einem der Ansprüche 13 bis 15,
**dadurch gekennzeichnet, dass** an dem Schienenprofil (3), insbesondere im Bereich eines Grundes desselben, eine Leitereinrichtung (60) zur Bereitstellung einer elektrischen Versorgungsspannung und/oder von Steuerungssignalen angeordnet ist, die Leuchtbaugruppe (2; 2'; 2") mit zwei oder mehr Befestigungsanordnungen (1, 1a; 1', 1a') zu einem Modul verbunden ist und das Modul mittels der Befestigungsanordnungen (1, 1a; 1', 1a') in dem Schienenprofil (3) gehalten ist, wobei mindestens eine der Befestigungsanordnungen (1, 1a; 1', 1a') zusammen mit einer Kontaktiereinrichtung (62) als eine Einheit ausgebildet ist und Leiter (61) der Leitereinrichtung (60) mittels der Kontaktiereinrichtung (62) kontaktiert sind.
